# EUROPÄISCHE PATENTSCHRIFT

(11) **EP 0 643 170 B1**
(45) Veröffentlichungstag und Bekanntmachung des Hinweises auf die Patenterteilung: **05.02.1997**
(21) Anmeldenummer: 93114561.9
(22) Anmeldetag: 10.09.1993
(51) Int. Cl.: E01C 9/00

(54) **Vorrichtung zur druckbelastbaren Abdeckung des von einem Baum durchwurzelten Erdreichs**
Covering device with loading capabilities for the soil rooted by a tree
Dispositif avec capacité de chargement pour le recouvrement du sol ayant des racines d'arbre

(43) Veröffentlichungstag der Anmeldung: 15.03.1995
(73) Patentinhaber: ARNIM KOCH + Co. GmbH, D-34121 Kassel (DE)
(72) Erfinder: Koch, Arnim, D-34121 Kassel (DE)
(74) Vertreter: Gosch, Wolf-Dietrich

(56) Entgegenhaltungen:
- EP-A- 0 273 155
- DE-U- 8 420 431
- DE-U- 8 713 835

## Beschreibung

Die Erfindung betrifft eine Vorrichtung zur druckbelastbaren Abdeckung des von einem Baum durchwurzelten Erdreichs mit einem den Baum umgebenden Tragwerk mit Rahmensegmenten, das mit Abstützungsfüßen versehen ist, die in Richtung auf das sie stützende Erdreich verlaufen und das Tragwerk einen äußeren Tragrostrahmen und einen diesem konzentrisch verlaufenden inneren Tragrostrahmen aufweist, wobei die Abstützungsfüße an ihren dem äußeren Tragrostrahmen abgewandten unteren Enden mit jeweils einer Fußschiene versehen sind, die jeweils in Richtung auf eine Mittelachse des Tragwerkes ausgerichtet sind und den äußeren Tragrostrahmen im Abstand und Richtung auf die Mittelachse überragen.

Derartige Vorrichtungen zur befestigten Abdeckung des von einem Baum durchwurzelten Erdreichs dienen dazu, Baumscheiben in Wege- und Platzflächen so auszubilden, daß sie begangen und befahren werden können, ohne das durchwurzelte Erdreich zu verdichten und die Wurzeln dadurch zu schädigen. Hierzu sind Wurzelkammern aus Betonfertigteilen vorbekannt, die mit Boden verfüllt und einer belastbaren Betonplatte mit einer Öffnung für den Baumstamm versehen abgedeckt werden. Die Nachteile liegen in der konstruktiv notwendig massiven Bauweise, die das freie Auswachsen der Baumwurzeln nach allen Richtungen behindert. Ein weiterer Nachteil liegt in der massiven Abdeckung mit einer Stahlbetonplatte, die der die Durchlässigkeit für Wasser und Luft auch im besten Fall nur auf einige kleine Aussparungen begrenzt bleiben muß.

Aus der EP-A-O 273 155 ist ein Unterflurbaumrost in Profilstahlkonstruktion vorbekannt, der die Nachteil der Wurzelkammern aus Betonfertigteilen vermeidet, der jedoch durch seine statische Abstützkonstruktion den Wurzelballen und das freie Erdreich um den Stammfuß des Baumes so eng umfaßt, daß er nur während der Pflanzarbeit mit dem Baum bzw. Wurzelballen zusammen eingebaut werden kann oder daß alternativ nur sehr junge Bäume mit sehr kleinen Wurzelballen bei eingebautem Unterflurbaumrost nachträglich gepflanzt werden können. Auch ein nachträgliches Verpflanzen bzw. Herausnehmen eines abgestorbenen Baumes ist nicht möglich, ohne die ganze Konstruktion aus dem Boden auszugraben und beim Wiederbepflanzen neu einzubauen. Ein weiterer Nachteil besteht darin, daß der vorbekannte Unterflurbaumrost auf Bäume mit großen Wurzelballen nicht angepaßt bzw. nicht angewendet werden kann, weil der Vergrößerung des abstützungsfreien Innenraumes, der für das Einsetzen eines größeren Wurzelballens notwendig wäre, sich gleichzeitig die nicht belastbare Baumscheibenoberfläche vergrößert und damit dem Verdichtungsschutz entzogen wird.

Aufgabe der vorliegenden Erfindung ist es daher, eine Vorrichtung der eingangs genannten Art zu schaffen, die es ermöglicht, den druckgeschützten Wurzelraum durch das Haupttragwerk des Unterflurbaumrostes herzustellen und danach zu beliebiger Zeit Bäume mit beliebig großen Wurzelballen einzupflanzen oder zu verpflanzen, um dann nach erfolgtem Pflanzvorgang den druckschützenden Baumrostbereich, der über dem Wurzelballen liegen muß, so aufzubringen, daß Belastungsdruck durch Begehen und Befahren gleichwohl unter den Wurzelraum bzw. Wurzelballen in das nicht durchgewurzelte Erdreich abgeleitet wird.

Diese Aufgabe wird erfindungsgemäß mit den Merkmalen des Anspruchs 1 gelöst.

Dies hat den Vorteil, daß das Raumtragwerk, das den Wurzelraum des Baumes umfaßt und die Auflast auf der Braumrostfläche in das Erdreich unter dem Wurzelraum ableitet, aus zwei Funktionsteilen besteht. Dabei wird das ringförmige Tragwerk fest eingebaut, das an seiner Oberseite den äußeren Tragrostrahmen trägt und das über Abstützfüße die Kräfte in das Erdreich unterhalb des durchwurzelten Erdreiches ableitet. Ein konzentrisch zum äußeren Tragrostrahmen verlaufender innerer Tragrostrahmen kann als zweiter Funktionsteil unabhängig ein- und ausgebaut werden und stützt sich ebenfalls auf den Abstützungsfüßen ab, so daß er in gleicher Weise belastbar ist wie der äußere Tragrostrahmen.

Weitere Einzelheiten der Erfindung ergeben sich aus der nachfolgenden ausführlichen Beschreibung mit den beigefügten Zeichnungen, in denen eine bevorzugte Ausführungsform der Erfindung beispielsweise veranschaulicht ist.

In den Zeichnungen zeigen:
- Figur 1:: eine perspektivische Darstellung einer Vorrichtung in Explositionsdarstellung
- Figur 2:: eine Vorrichtung in Schnittzeichnung, vollständig eingebaut in eine Baumgrube unter einer gepflasterten Baumscheibenfläche.

Eine erfindungsgemäße Vorrichtung besteht im wesentlichen aus einem Tragwerk 1, welches einen zu umschließenden freien Raum 2 bildet, dessen obere Öffnung 3 von einem äußeren Tragrostrahmen 4 umschlossen wird und in den ein innerer Tragrostrahmen 15 dann eingesetzt wird, wenn das Tragwerk 1 standfest in eine Baumgrube 5 eingebaut ist, die Baumgrube 5 mit Pflanzerde 6 verfüllt und der Baum 7 mit seinem Wurzelballen 8 gepfanzt ist.

Das Tragwerk 1 trägt den im wesentlichen horizontal verlaufenden ringförmigen äußeren Tragrostrahmen 4, der mit nach unten weisenden Abstützungsfüßen 9 verbunden ist. Die Abstützungsfüße 9 sind mit ihren unteren Enden 10 auf Fußschienen 11 befestigt. Die Fußschienen 11 verlängern sich in zentralen Richtungen über Aufnahmen der Abstützungsfüße 9 in Richtung auf eine Mittelachse des Tragwerkes 1 bzw. des inneren freien Raumes 2 und tragen an ihren inneren Enden 12 je eine Aufnahmevorrichtung 13 für einen Abstützungsstab 14 zur Abstützung des inneren Tragrostrahmens 15. Jede Fußschiene 11 ruht in eingebautem Zustand auf einem schmalen Betonfundament 16.

In den ringförmigen äußeren Tragrostrahmen 4 werden Tragroste 17 eingesetzt, die wiederum mit einem feinmaschigen Gitterwerk 18 abgedeckt werden.

Das Tragwerk 1 umschließt somit einen zu schützenden Wurzelraum 19 und bildet an seiner Oberseite 20 die große Öffnung 3 aus, durch die der Baum 7 mit seinen Wurzelballen 8 gepfanzt und auch wieder verpflanzt werden kann.

Um den Wurzelraum 19 auch im Bereich der Öffnung 3 nach oben hin gegen Auflastdruck und Verdichtung zu schützen, wird nach der Pflanzarbeit von oben der innere Tragrostrahmen 15 eingesetzt, in den wiederum Tragroste 21 eingefügt sind, die wiederum mit den feinmaschigen Gitterwerk 18 abgedeckt werden.

Der innere Tragrostrahmen 15 besteht aus zwei oder mehreren miteinander verbundenen bzw. verschraubten Segmenten 22, die für den Baumstamm 23 eine Öffnung 24 bilden, die groß genug für das ungestörte Dickenwachstum des Baumstammes 23 ist.

Der innere Tragrostrahmen 15 wird nach innen mit den Abstützungsstäben 14 gegen Auflast abgestützt. Das Einfügen der Abstützungsstäbe 14 erfolgt erst, wenn die Pflanzarbeit beendet ist, d.h. wenn der gesamte Wurzelraum 19 bis zur Oberkannte der Tragrostrahmen 4 und 15 mit Pflanzerde 6 verfüllt ist.

Die Segmente des inneren Tragrostrahmens 15 weisen Führungsmanschetten 25 für die Abstützungsstäbe 14 auf, wobei die Führungsmanschetten 25 der Mittelachse des Tragwerkes 1 parallellaufen und an Streben 31 der Segmente 22 angeordnet sind, die auf die Mittelachse ausgerichtet sind. Das Einfügen der Abstützungsstäbe 14 erfolgt in der Weise, daß jeder Abstützungsstab 14 durch die Führungsmanschette 25 richtungsgenau so durch die Pflanzerde 6, ggf. bei Großbaumverpflanzung durch den Rand des Wurzelballens 8 gepreßt wird, daß das untere Ende 26 des Abstützungsstabes 14 paßgenau auf die Aufnahmevorrichtung 13 am inneren Ende 12 der Fußschiene 11 trifft. Der Abstützungsstab 14 wird an seinem oberen Ende 27 mit dem inneren Tragrostrahmen 15 im Bereich der Führungsmanschette 25 verschraubt.

Damit das untere Ende 26 des Abstützungsstabes 14 trotz Einbautoleranzen und unkontrollierbaren Seitendrücken durch unterschiedliche Bodendichten oder Wurzeln genau im statisch vorbestimmten Punkt der Aufnahmevorrichtung 13 eintrifft und damit dann die statisch notwendige Krafteinleitung herstellen kann, ist die Aufnahmevorrichtung 13 in der Weise ausgeformt, daß ein trichterförmiger Aufnahmeteller den an seinem unteren Ende 26 analog abgeschrägten Abstützungsstab 14 aufnimmt, auch wenn dieser beim Einpressen etwas schräg ankommt. Dann wird er durch die Trichterform auf den statisch vorbestimmten Punkt zentriert.

Der Vorrichtung kann ferner mit einer Bewässerungseinrichtung 28 und einem Baumschutzgitter 29 versehen werden, das den Baumstamm 23 vor Beschädigungen schützt.

Auf die Vorrichtung kann dann das in den Einsatzbereichen häufig verwendete Kleinpflaster 30 aufgelegt werden.

## Patentansprüche

1. Vorrichtung zur druckbelastbaren Abdeckung des von einem Baum durchwurzelten Erdreichs mit einem den Baum (5) umgebenden Tragwerk (1) mit Rahmensegmenten (22), das mit Abstützungsfüßen (9) versehen ist, die in Richtung auf das sie stützende Erdreich verlaufen und das Tragwerk (1) einen äußeren Tragrostrahmen (4) und einen diesem konzentrisch verlaufenden inneren Tragrostrahmen (15) aufweist, wobei die Abstützfüße (9) an ihren dem äußeren Tragrostrahmen (4) abgewandten unteren Enden (10) mit jeweils einer Fußschiene (11) versehen sind, die jeweils in Richtung auf eine Mittelachse des Tragwerkes (1) ausgerichtet sind und den äußeren Tragrostrahmen (4) im Abstand und Richtung auf die Mittelachse überragen, wobei die Fußschienen (11) an ihren der Mittelachse zugekehrten inneren Enden (12) je eine Aufnahmevorrichtung (13) für ein ihr zugewandtes unteres Ende (26) eines Abstützungsstabes (14) für den inneren Tragrostrahmen (15) aufweisen und wobei das untere Ende (26) des Abstüzungsstabes (14) und die Aufnahmevorrichtung (13) im Sinne einer Festlegung und Krafteinleitung in die jeweilige Fußschiene (11) aneinander angepaßt sind.

2. Vorrichtung nach Anspruch 1, dadurch gekennzeichnet, daß der äußere und der innere Tragrostrahmen (4, 15) aus Rahmensegmenten (22) bestehen, die trapezförmig ausgebildet sind und die einen Baum (7) im Bereich seines Baumstammes (23) im wesentlichen ringförmig konzentrisch umgeben.

3. Vorrichtung nach Anspruch 1 und 2, dadurch gekennzeichnet, daß die Rahmensegmente aus Winkelprofilen bestehen.

4. Vorrichtung nach Anspruch 1 bis 3, dadurch gekennzeichnet, daß in den Rahmensegmenten (22) Tragroste (17, 21) angeordnet sind.

5. Vorrichtung nach Anspruch 1 bis 4, dadurch gekennzeichnet, daß auf die Tragroste (17, 21) mindestens ein Gitterwerk (18) aufgelegt ist.

6. Vorrichtung nach Anspruch 1 bis 5, dadurch gekennzeichnet, daß die Rahmensegmente (22) des inneren Tragrostrahmens (15) Führungsmanschetten (25) aufweisen, die der Mittelachse parallel laufen und die an Streben (31) angeordnet sind, die auf die Mittelachse ausgerichtet sind.

7. Vorrichtung nach Anspruch 1 bis 6, dadurch gekennzeichnet, daß die Führungsmanschetten (25) die Streben (31) in Richtung auf die Fußschienen (11) überragen.

8. Vorrichtung nach Anspruch 1 bis 7, dadurch gekennzeichnet, daß die Abstützungsstäbe (14) in ihren Längsrichtungen verschieblich in den Führungsmanschetten (25) gelagert sind.

9. Vorrichtung nach Anspruch 1 bis 8, dadurch gekennzeichnet, daß die Abstützungsstäbe (14) nahe ihren den Führungsmanschetten zugekehrten oberen Ende (27) Bohrungen aufweisen, die von Gewindebolzen die Abstützungsstäbe (14) in den Führungsmanschetten (25) festlegend durchdrungen sind.

10. Vorrichtung nach Anspruch 1 bis 9, dadurch gekennzeichnet sind, daß die Abstützungsstäbe (14) sich zwischen dem inneren Tragsrostrahmen (15) und den Aufnahmevorrichtungen (13) der Fußschienen (11) erstrecken und an dem inneren Tragrostrahmen (15) auf den Fußsschienen (9) abstützend gehaltert sind.

## Claims

1. An apparatus for the pressure-resistant covering of the ground in which a tree is rooted, having a supporting framework (1) with frame segments (22), which surrounds the tree (5) and which is provided with support legs (9) which run towards the ground supporting them, and the supporting framework (1) comprises an outer supporting grid frame (4) and an inner supporting grid frame (15) running concentrically therewith, wherein the support legs (9) are each provided with a foot rail (11) at their lower ends (10) remote from the outer supporting grid frame (4), which foot rails are each aligned towards a centre line of the supporting framework (1) and project beyond the outer supporting grid frame (4) at a distance from and in the direction of the centre line, wherein the foot rails (11) each comprise, at their inner ends (12) facing the centre line, a receiving device (13) for a lower end (26), which faces them, of a support rod (14) for the inner supporting grid frame (15), and wherein the lower end (26) of the support rod (14) and the receiving device (13) are matched to each other in the sense of a fixing and of the transmission of force into the respective foot rail (11).

2. An apparatus according to claim 1, characterised in that the outer and the inner supporting grid frames (4, 15) consist of frame segments (22) which are of trapezoidal construction and which surround a tree (7) substantially annularly and concentrically in the region of its tree trunk (23).

3. An apparatus according to claims 1 and 2, characterised in that the frame segments consist of angle sections.

4. An apparatus according to claims 1 to 3, characterised in that supporting grids (17, 21) are disposed in the frame segments (22).

5. An apparatus according to claims 1 to 4, characterised in that at least one grating (18) is placed on the supporting grids (17, 21).

6. An apparatus according to claims 1 to 5, characterised in that the frame segments (22) of the inner supporting grid frame (15) comprise guide sleeves (25) which run parallel to the centre line and which are disposed on struts (31) which are aligned towards the centre line.

7. An apparatus according to claims 1 to 6, characterised in that the guide sleeves (25) project beyond the struts (31) in the direction of the foot rails (11).

8. An apparatus according to claims 1 to 7, characterised in that the support rods (14) are longitudinally displaceably mounted in the guide sleeves (25).

9. An apparatus according to claims 1 to 8, characterised in that the support rods (14) have holes near their upper ends (27) facing the guide sleeves, wherein threaded bolts pass through the holes and fix the support rods (14) in the guide sleeves (25).

10. An apparatus according to claims 1 to 9, characterised in that the support rods (14) extend between the inner supporting grid frame (15) and the receiving devices (13) of the foot rails (11) and are mounted on the inner supporting grid frame (15) supported on the foot rails (11).

## Revendications

1. Dispositif pour le recouvrement, avec possibilité de supporter une pression, du sol dans lequel s'étendent les racines d'un arbre, avec une structure de support (1) qui entoure l'arbre (5) et comporte des segments de cadre (22) et qui est pourvue de pieds de support (9), qui s'étendent en direction du sol qui les supporte, et dans lequel la structure de support (1) comporte un cadre de support extérieur en forme de grille (4) et un cadre de support intérieur en forme de grille (15) qui s'étend concentriquement au cadre extérieur du support en forme de grille, et dans lequel les pieds de support (9) comportent, au niveau de leurs extrémités inférieures (10) tournées à l'opposé du cadre extérieur de support en forme de grille (4), des rails de base respectifs (11), qui sont dirigés respectivement vers un axe central de la structure de support (1) et font saillie au-delà du cadre extérieur de support en forme de grille (4), à distance et en direction de l'axe central, les rails de base (11) possédant, au niveau de leurs extrémités intérieures (12) dirigées vers l'axe médian, un dispositif de logement respectif (13) pour une extrémité inférieure (26), tournée vers ce dispositif, d'une barre d'appui (14) pour le cadre intérieur de support en forme de grille (15), et l'extrémité inférieure (26) de la barre d'appui (14) et le dispositif de logement (13) étant adaptés l'un à l'autre en vue d'une fixation et d'une application de force dans les rails de base respectifs (11).

2. Dispositif selon la revendication 1, caractérisé en ce que les cadres extérieur et intérieur de support en forme de grilles (4,15) sont constitués par des segments de cadre (22), qui sont agencés sous la forme de trapèzes et qui entourent essentiellement annulairement, d'une manière concentrique, un arbre (7) au niveau de son tronc (23).

3. Dispositif selon les revendications 1 et 2, caractérisé en ce que les segments de cadre sont constitués par des profilés en forme de cornières.

4. Dispositif selon les revendications 1 à 3, caractérisé en ce que des grilles de support (17,21) sont disposées dans les segments de cadre (22).

5. Dispositif selon les revendications 1 à 4, caractérisé en ce qu'au moins une structure en forme de grille (18) est disposée sur les grilles de support (17,21).

6. Dispositif selon les revendications 1 à 5, caractérisé en ce que les segments (22) du cadre intérieur de support en forme de grille (15) comportent des manchons de guidage (25), qui sont parallèles à l'axe central et sont disposés sur les entretoises (31), qui sont orientées vers l'axe central.

7. Dispositif selon les revendications 1 à 6, caractérisé en ce que les manchons de guidage (25) font saillie par rapport aux traverses (31) en direction des rails de base (11).

8. Dispositif selon les revendications 1 à 7, caractérisé en ce que les barres d'appui (14) sont montées, de manière à être déplaçables dans leurs directions longitudinales, dans les manchons de guidage (25).

9. Dispositif selon les revendications 1 à 8, caractérisé en ce que les barres d'appui (14) comportent, à proximité de leurs extrémités supérieures (27) tournées vers les manchons de guidage, des perçages qui sont traversés par des boulons, qui assurent un blocage des barres d'appui (14) dans les manchons de guidage (25).

10. Dispositif selon les revendications 1 à 9, caractérisé en ce que les barres d'appui (14) s'étendent entre le cadre intérieur de support en forme de grille (15) et les dispositifs de logement (13) des rails de base (11) et sont retenues au niveau du cadre intérieur de support en forme de grille (15), en prenant appui sur les rails de base (9).
